# EUROPÄISCHE PATENTSCHRIFT

(11) **EP 2 731 207 B1**
(45) Veröffentlichungstag und Bekanntmachung des Hinweises auf die Patenterteilung: **28.07.2021**
(21) Anmeldenummer: 12191626.6
(22) Anmeldetag: 07.11.2012
(51) Int. Cl.: H01R 43/00, B65G 47/14

(54) **Vorrichtung zum Aufbringen von Kabeltüllen auf ein Kabel**
Device for applying cable sleeves to a cable
Dispositif de application de passe-câbles sur un câble

(43) Veröffentlichungstag der Anmeldung: 14.05.2014
(73) Patentinhaber: Schleuniger AG, 3608 Thun (CH)
(72) Erfinder: Meierhans, Ivo, 6005 Luzern (CH)
(74) Vertreter: Patentbüro Paul Rosenich AG

(56) Entgegenhaltungen:
- EP-A2- 1 398 284
- EP-B1- 1 689 049
- WO-A1-2011/158145
- CA-A1- 2 254 017
- DE-A1- 19 649 417
- DE-A1- 19 820 662
- DE-C1- 19 901 439
- US-A1- 2004 084 468
- US-A1- 2009 173 748

## Beschreibung

Die Erfindung betrifft eine Vorrichtung zum Vereinzeln und Fördern von Kabeltüllen zu einem Montagewerkzeug zum Montieren der vereinzelten Kabeltüllen auf das Kabel, gemäss dem Oberbegriff des Patentanspruchs 1.

Bei der Herstellung von Kabeln beziehungsweise Kabelbäumen sind häufig Kabeltüllen auf dieselben aufzubringen. Die Montage der Kabeltüllen erfolgt dabei durch ein an sich bekanntes Montagewerkzeug auf einer an sich bekannten Anlage. Um eine rationelle Fertigung zu ermöglichen, werden stetig sowohl Kabel als auch Kabeltüllen zur Montagestelle beziehungsweise zum Montagewerkzeug gefördert. Üblicherweise wird dazu ein Schüttbehälter mit den zu verarbeitenden Kabeltüllen befüllt, aus dem die lose im Schüttbehälter aufgenommenen Kabeltüllen während der Fertigung entnommen werden. Dazu sind aus dem Stand der Technik Vereinzelungseinrichtungen bekannt, welche die Kabeltüllen aus dem Schüttbehälter entnehmen und dem Montagewerkzeug in einer geordneten Weise, d.h. sequentiell, zur Montage der Kabeltüllen auf das Kabel zuführen.

Beispielsweise offenbart die EP 1 689 049 B1 dazu eine Einrichtung zur Tüllenbestückung von elektrischen Kabeln bestehend aus einem Basismodul zum Tragen eines Tüllenmoduls und eines Bestückungsmoduls, wobei das Tüllenmodul die zu bestückenden Tüllen lagerichtig dem Bestückungsmodul bereitstellt und das Bestückungsmodul die Kabel mit den Tüllen bestückt. Das aus Tüllenspeicher und Fördereinrichtung bestehende Tüllenmodul ist dabei steckbar am Basismodul anbringbar. Der verwendete Trommelförderer ist vergleichsweise voluminös, insbesondere wenn eine lange Produktionszeit ohne Nachfüllen des Tüllenspeichers gewährleistet werden soll, und die Maschine zur Tüllenbestückung benötigt dadurch eine relativ grosse Standfläche.

Die DE 19901439 C1, nachfolgend D1 genannt, offenbart ein Sortiermagazin für die Bevorratung loser Kleinteile, mit einem eine vordere Wand und eine Magazingrundplatte aufweisenden wannenförmigen Vorratsbehälter, der eine Einfüllöffnung für die Kleinteile und eine sich an eine geneigte Bodenwand anschliessende Durchbrechung in der Grundplatte aufweist. Durch diese Durchbrechung gelangen die Kleinteile in ein sich anschliessendes Rotationsmagazin, das aus einem um eine im wesentlichen horizontale Achse drehbar gelagerten trommelartigen Laufteil besteht und der Vereinzelung und Ausrichtung der Kleinteile zur maschinellen Weiterverarbeitung dient. Die Magazingrundplatte weist einen die Durchbrechung umfassenden Plattenausschnitt auf, der mit den Vorratsbehälter begrenzenden Wänden zu einer Einheit ausgebildet ist. Die Durchbrechung der Magazingrundplatte erstreckt sich über die gesamte Höhe und im Wesentlichen auch über die gesamte Breite des Vorratsbehälters und weist lediglich eine nach innen ragende Lasche als Lager für die Drehachse des Laufteils auf.

In der CA 2254017 A1 ist ein System zur Ausrichtung von Teströhrchen offenbart, welche in ungeordnet in einem Vorratsbehälter vorliegen, der eine über die gesamte Höhe des Behälters verlaufende, schlitzförmige Öffnung aufweist. Eine Zwischenwand dient der Abtrennung von zwei Volumina im Schüttbehälter. Eine Rührscheibe ist dazu vorgesehen, gegebenenfalls - d.h. nur nach Bedarf, wenn die Teströhrchen eine Verstopfung verursacht haben - den Transport der Röhrchen zwischen den beiden Volumina durch eine diese beiden Volumina verbindende Öffnung anzuregen bzw. zu bewerkstelligen.

Die WO2011/158145 A1 offenbart eine Vorrichtung zum Aufbringen von Kabeltüllen auf ein Kabel, welche einen Schüttbehälter zur Aufnahme einer Vielzahl von losen Kabeltüllen, eine Fördereinrichtung zum Vereinzeln der im Schüttbehälter befindlichen Kabeltüllen und zum Fördern der vereinzelten Kabeltüllen zu einer Montagestelle sowie eine Montageeinrichtung zur Montage der geförderten Kabeltüllen auf das Kabel umfasst. Die Fördereinrichtung umfasst ein endloses, ringförmiges, in den Schüttbehälter ragendes Fördermittel, sowie Aufnahmemittel zur Aufnahme der Kabeltüllen. Die Aufnahmemittel sind an dem Fördermittel dabei an der Innenseite des genannten Ringes angeordnet.

Aufgabe der Erfindung ist es daher, eine verbesserte Vorrichtung zum Aufbringen von Kabeltüllen auf ein Kabel anzugeben, insbesondere kompakte Einheit, die dennoch eine möglichst lange Betriebsdauer ohne Nachfüllen gestattet. Das Nachfüllen selbst soll dabei möglichst einfach und rasch auch für ungeübtes Bedienpersonal vorzunehmen sein.

Erfindungsgemäss wird diese Aufgabe durch die Merkmale des Patentanspruchs 1 gelöst.

Die Vorrichtung umfasst einen Schüttbehälter zur Aufnahme einer Vielzahl von losen Kabeltüllen und eine Fördereinrichtung zum Fördern der im Schüttbehälter befindlichen losen Kabeltüllen zu einer Vereinzelungs- und Transporteinrichtung.

Erfindungsgemäss ist diese Vorrichtung dadurch gekennzeichnet, dass im Übergangsbereich vom Schüttbehälter zur Fördereinrichtung eine Abtrennung angeordnet und unterhalb der maximal möglichen Füllhöhe der Kabeltüllen eine Durchtrittsöffnung mit verengtem Querschnitt in der Abtrennung vorgesehen ist. Damit ist selbst bei starker Befüllung des Schüttbehälters ein Verstopfen oder eine Überlastung der Fördereinrichtung vermieden und eine lange, störungsfreie Produktionsdauer gesichert.

Vorteilhafte Ausgestaltungen und Weiterbildungen der Erfindung ergeben sich aus den Unteransprüchen sowie aus der Beschreibung in Zusammenschau mit den Figuren bzw. sind durch sie geoffenbart.

Bevorzugt ist die Abtrennung transparent.

Gemäss einer besonders vorteilhaften Ausführungsform der Erfindung liegt die Durchtrittsöffnung knapp oberhalb des Bodens bzw. des tiefsten Abschnittes des Schüttbehälters.

Der untere Rand der Durchtrittsöffnung liegt dabei bevorzugt am Boden des Schüttbehälters, um ein komplettes Entleeren des Schüttbehälters während der Produktion zu ermöglichen.

Bevorzugt bildet der Schüttbehälter mit zumindest der Fördereinrichtung, vorzugsweise zusätzlich mit der Vereinzelungs- und Transporteinrichtung, eine bauliche Einheit.

Optimale Flexibilität und rasche Umrüstung der erfindungsgemässen Vorrichtung ist gemäss einem weiteren optionalen Erfindungsmerkmal gewährleistet, wenn der Schüttbehälter als separater und mit der Fördereinrichtung koppelbarer Bauteil ausgeführt ist. Dabei können mehrere vorbefüllte Schüttbehälter bereit gehalten und leere Behälter rasch und einfach gegen vorbefüllte Behälter getauscht werden.

Dabei ist es von besonderem Vorteil, wenn die Durchtrittsöffnung verschliessbar ausgeführt ist.

Bevorzugt wird die erfindungsgemässe Querschnittsverengung mit einer Fördereinrichtung kombiniert, die ein endloses, ringförmiges, in den Schüttbehälter ragendes Fördermittel und Aufnahmemittel zur Aufnahme der Kabeltüllen umfasst, wobei die Aufnahmemittel an dem Fördermittel an der Innenseite des genannten Ringes angeordnet sind. Eine derartige Fördereinrichtung ist beispielsweise aus der WO2011/158145 bekannt, und ermöglicht bei geringer Geräuschentwicklung und Energieverbrauch auch eine kleinere Baugrösse.

Günstig ist es, wenn auf der Innenseite des durch das Fördermittel gebildeten Ringes wenigstens eine Rolle angeordnet ist, um welche das Fördermittel geführt wird. Vorteilhaft kann damit eine Reibkraft bei Bewegung des Fördermittels gering gehalten werden. Zudem kann die genannte Rolle als Gegenrolle einer von aussen auf das Fördermittel drückenden Antriebsrolle vorgesehen sein, sodass die Antriebskraft gut auf das Fördermittel übertragen werden kann.

Vorteilhaft ist es auch, wenn ein in das Innere des genannten Ringes ragender horizontaler oder schräger Abschnitt der Vereinzelungs- und Transporteinrichtung vorgesehen ist. Die Kabeltüllen fallen bei dieser Variante im Bereich des oberen Totpunktes des Fördermittels auf den unter diesem Totpunkt in die Fördereinrichtung ragenden Abschnitt der Vereinzelungs- und Transporteinrichtung und werden von diesem in vereinzelter Form zur Montagestelle transportiert.

Die obigen Ausgestaltungen und Weiterbildungen der Erfindung lassen sich auf beliebige Art und Weise kombinieren.

Die vorliegende Erfindung wird nachfolgend anhand der in den schematischen Figuren der Zeichnung angegebenen Ausführungsbeispiele näher erläutert. Es zeigen dabei:
- Fig. 1: eine bevorzugte Ausführungsform einer erfindungsgemässen Vorrichtung in perspektivischer Ansicht; und
- Fig. 2: eine weitere, vereinfachte Ausführungsform in einer Ansicht gemäss Fig. 1.

In den Figuren der Zeichnung sind gleiche und ähnliche Teile mit gleichen Bezugszeichen und funktionsähnliche Elemente und Merkmale - sofern nichts Anderes ausgeführt ist - mit gleichen Bezugszeichen aber unterschiedlichen Indizes versehen.

Fig. 1 zeigt eine erste, einfache Ausführungsform einer erfindungsgemässen Vorrichtung 1 zum Aufbringen von Kabeltüllen (nicht dargestellt) auf ein Kabel (nicht dargestellt). Die Vorrichtung 1 umfasst einen Schüttbehälter zur Aufnahme einer Vielzahl von losen Kabeltüllen und eine Fördereinrichtung 3 zum Fördern der vorzugsweise im Schüttbehälter 2 befindlichen Kabeltüllen zu einer nachfolgenden Vereinzelungs- und Transporteinrichtung 9.

Die Kabeltüllen könnten alternativ auch mittels zusätzlicher Fördereinrichtungen (nicht dargestellt, beispielsweise Förderbänder, -schnecken, etc.) in den Bereich der Fördereinrichtung 3 gebracht werden. In diesen Fällen kann der Schüttbehälter 2, wie in Fig. 2 auch erkennbar ist, entfallen.

Um nun selbst bei einer hohen Anzahl von Kabeltüllen im Bereich der Fördereinrichtung 3 deren Überlastung oder Funktionsstörung, beispielsweise durch Verstopfen oder Verklemmen, zu verhindern, ist im Übergangsbereich 4 zur Fördereinrichtung 3 eine Querschnittsverengung 5 vorgesehen. Diese Querschnittsverengung 5 kann zur Optimierung ihrer Wirkung auf die Grösse und Geometrie der jeweils der Fördereinrichtung 3 zugeführten bzw. im Schüttbehälter 2 aufgenommenen Kabeltüllen angepasst werden.

Für die bevorzugte Ausführungsform der erfindungsgemässen Vorrichtung mit einem an die Fördereinrichtung 3 anschliessbaren separaten oder auch mit zumindest der Fördereinrichtung 3 als bauliche Einheit ausgeführten Schüttbehälter 2 - wie in Fig. 2 dargestellt - ist die Querschnittsverengung 5 als Durchtrittsöffnung für die Kabeltüllen in den Bereich der Fördereinrichtung 3 ausgebildet. Damit hierbei der Einblick in den Übergangsbereich 4 und den Sortierbereich am Beginn der Vereinzelungs- und Transporteinrichtung 9 gewährleistet ist, ist die Abtrennung 6 oder Trennwand zwischen Schüttbehälter 2 und Fördereinrichtung 3 bevorzugt transparent ausgeführt. Gegebenenfalls kann auch der gesamte Schüttbehälter 2 transparent ausgeführt sein, um dessen Füllstand und/oder die Art der darin enthaltenen Kabeltüllen prüfen zu können.

Wie auch aus beiden Zeichnungsfiguren zu erkennen ist, liegt die Querschnittsverengung 5 bzw. Durchtrittsöffnung unterhalb der maximal möglichen Füllhöhe der Kabeltüllen im Schüttbehälter 2, um auch bei noch hoher Befüllung des Schüttbehälters 2 ein Verstopfen oder eine Überlastung der Fördereinrichtung 3 zu vermeiden. Vorzugsweise liegt dabei die Querschnittsverengung 5 bzw. Durchtrittsöffnung unten bündig zum Boden bzw. des tiefsten Abschnittes des Schüttbehälters 2.

Typischerweise bildet der Schüttbehälter 2 mit zumindest der Fördereinrichtung 3, vorzugsweise mit der gesamten Vorrichtung 1, eine bauliche Einheit. Dies dient auch der Prozesssicherheit, da kein mit falschen Kabeltüllen beladener Schüttbehälter 2 angeschlossen werden kann. Andererseits kann in einfacher und rascher Weise ein leerer Behälter gegen einen vorbefüllten Behälter getauscht werden, um Produktionsunterbrechungen so kurz als möglich zu halten und gleichzeitig Arbeits- und Zeitaufwand für manuelles Befüllen zu verringern. Für diese letztgenannte Ausführungsform eines separaten Schüttbehälters 2 ist es von Vorteil, wenn die Querschnittsverengung bzw. Durchtrittsöffnung 5 in der Abtrennung 6 oder Trennwand verschliessbar ausgeführt ist.

Eine Verarbeitungsanlage, für welche die erfindungsgemässe Vorrichtung 1 ebenso wie ein der Vorrichtung 1 nachgeschaltetes Tüllenmontagegerät jeweils eine Teilkomponente darstellt, ist meist mit einer Haube abgedeckt. Die Vorrichtung 1 selbst weist typischerweise einen den Schüttbehälter 2 als auch die Fördereinrichtung 3 übergreifenden Deckel (nicht dargestellt) auf, der dann auch vorzugsweise eine Öffnung zum Nachfüllen der Kabeltüllen aufweist. Dieser Deckel verhindert beispielsweise bei Verarbeitung von kleinen Kabeltüllen, bei welchen typischerweise mit Druckluft gearbeitet wird, das Ausblasen der Tüllen aus dem Schüttbehälter. Da beim Nachfüllen die Haube der Verarbeitungsanlage geöffnet und diese dazu angehalten werden muss, vermindern die Nachfüllzeit und das mit Grösse der Kabeltüllen kürzer werdende Nachfüllintervall die Produktionsleistung. In diesem Fall ist vorteilhafterweise ein Rohr vorgesehen, das durch die Haube der Verarbeitungsanlage und auch durch die Öffnung des Deckels der Vorrichtung 1 hindurch in den Schüttbehälter 2 gerichtet ist. Damit kann dieser ohne Anhalten der Verarbeitungsanlage und damit ohne Unterbruch der Produktion über dieses Rohr nachbefüllt werden.

Bevorzugt wird die erfindungsgemässe Querschnittsverengung 5 bzw. die im Zusammenhang mit Fig. 2 erläuterte Ausführung des Schüttbehälters 2 mit Abtrennung 6 und darin vorgesehener Durchtrittsöffnung als Querschnittsverengung mit einer Fördereinrichtung 3 kombiniert, die ein endloses, ringförmiges Fördermittel 7 mit daran vorgesehenen Aufnahmemitteln 8 zur Aufnahme der Kabeltüllen umfasst. Dieses Fördermittel 7 ragt in den mit Kabeltüllen befüllten Bereich des Schüttbehälters 2 hinein. Wie auch deutlich in Fig. 1 dargestellt ist, sind die etwa schaufelförmigen Aufnahmemittel 8 typischerweise an der Innenseite des Fördermittels 7 angeordnet, wie auch in der WO2011/158145 beschrieben ist, deren gesamter Inhalt und Merkmale hiermit durch Bezugnahme einen integralen Bestandteil der gegenständliche Anmeldung bilden.

Eine vorteilhafte Ausführungsform sieht dabei vor, dass auf der Innenseite des durch das Fördermittel 7 gebildeten Ringes wenigstens eine Rolle angeordnet ist, um welche das Fördermittel 7 geführt wird, die beispielsweise als Gegenrolle einer von aussen auf das Fördermittel 7 drückenden Antriebsrolle wirken kann.

Vorteilhaft ist es auch, wenn ein in das Innere des genannten Ringes des Fördermittels 7 ragender horizontaler oder schräger Abschnitt der Vereinzelungs- und Transporteinrichtung 9 vorgesehen ist, beispielsweise eine gegenüber der Waagrechten leicht schräg gestellte Rutsche oder Förderschiene. Die Kabeltüllen fallen bei dieser Variante im Bereich des oberen Totpunktes des Fördermittels 7 vom Aufnahmemittel 8 auf den Abschnitt der Einrichtung 9 und werden von diesem in sortierter und vereinzelter Form zur Montagestelle des Tüllenmontagegerätes transportiert.

Abschliessend wird angemerkt, dass die aufgezeigten Varianten nur einen Ausschnitt aus den vielen Möglichkeiten für die Erfindung darstellen, und nicht dazu herangezogen werden dürfen, den Anwendungsbereich der Erfindung zu limitieren. Für den Fachmann sollte es ein Leichtes sein, die Erfindung basierend auf den hier dargestellten Überlegungen auf seine Bedürfnisse anzupassen, ohne dabei den Schutzbereich der Erfindung zu verlassen. Darüber hinaus wird darauf hingewiesen, dass Teile der in den Figuren dargestellten Vorrichtungen auch die Basis für unabhängige Erfindungen bilden können.

### Bezugszeichenliste

1 Vorrichtung zum Vereinzeln und Fördern von Kabeltüllen
2 Schüttbehälter
3 Fördereinrichtung
4 Übergangsbereich zur Fördereinrichtung
5 Querschnittsverengung bzw. Durchtrittsöffnung
6 Abtrennung
7 Fördermittel
8 Aufnahmemittel
9 Vereinzelungs- und Transporteinrichtung

## Patentansprüche

1. Kabeltüllen- Vereinzelungs- und Fördervorrichtung zum Vereinzeln und Fördern von Kabeltüllen zu einem Montagewerkzeug zum Montieren der vereinzelten Kabeltüllen auf das Kabel, umfassend einen Schüttbehälter (2) zur Aufnahme einer Vielzahl von losen Kabeltüllen und eine Fördereinrichtung (3) zum Fördern der im Schüttbehälter (2) befindlichen losen Kabeltüllen zu einer Vereinzelungs- und Transporteinrichtung (9), **dadurch gekennzeichnet, dass** im Übergangsbereich (4) vom Schüttbehälter (2) zur Fördereinrichtung (3) eine Querschnittsverengung (5) vorgesehen ist und dass der Schüttbehälter (2) als separater und mit zumindest der Fördereinrichtung (3) koppelbarer Bauteil ausgeführt ist.

2. Vorrichtung nach Anspruch 1, **dadurch gekennzeichnet, dass** zwischen Schüttbehälter (2) und Fördereinrichtung (3) eine vorzugsweise transparente Abtrennung (6) mit einer Durchtrittsöffnung (5) für die Kabeltüllen in den Bereich der Fördereinrichtung (3) vorgesehen ist.

3. Vorrichtung nach Anspruch 1 oder 2, **dadurch gekennzeichnet, dass** die Querschnittsverengung (5) bzw. Durchtrittsöffnung unterhalb der maximal möglichen Füllhöhe der Kabeltüllen im Schüttbehälter (2) liegt.

4. Vorrichtung nach Anspruch 3, **dadurch gekennzeichnet, dass** die Querschnittsverengung (5) bzw. Durchtrittsöffnung knapp oberhalb des Bodens bzw. des tiefsten Abschnittes des Schüttbehälters (2) liegt, wobei vorzugsweise der untere Rand der Durchtrittsöffnung am Boden des Schüttbehälters (2) liegt.

5. Vorrichtung nach zumindest einem der Ansprüche 2 bis 4, **dadurch gekennzeichnet, dass** der Schüttbehälter (2) mit zumindest der Fördereinrichtung (3), vorzugsweise zusätzlich mit der Vereinzelungs- und Transporteinrichtung (9), eine bauliche Einheit bildet.

6. Vorrichtung nach einem der Ansprüche 1 bis 5, **dadurch gekennzeichnet, dass** die Durchtrittsöffnung (5) verschliessbar ausgeführt ist.

7. Vorrichtung nach zumindest einem der Ansprüche 1 bis 6, **dadurch gekennzeichnet, dass** die Fördereinrichtung (3) ein endloses, ringförmiges, in den Schüttbehälter (2) ragendes Fördermittel (7) und Aufnahmemittel (8) zur Aufnahme der Kabeltüllen umfasst, wobei die Aufnahmemittel (8) an dem Fördermittel (7) an der Innenseite des genannten Ringes angeordnet sind.

8. Vorrichtung nach Anspruch 7, **gekennzeichnet durch** wenigstens eine auf der Innenseite des durch das Fördermittel (7) gebildeten Ringes angeordnete Rolle, um welche das Fördermittel (7) geführt wird.

9. Vorrichtung nach Anspruch 7 oder 8, **gekennzeichnet durch** einen in das Innere des genannten Ringes des Fördermittels (7) ragenden horizontalen oder schrägen Abschnitt der Vereinzelungs- und Transporteinrichtung (9).

## Claims

1. Cable grommet separating and conveying device for separating and conveying cable grommets to a mounting tool for mounting the separated cable grommets on the cable, comprising a bulk container (2) for accommodating a plurality of loose cable grommets and a conveying device (3) for conveying the loose cable grommets located in the bulk container (2) to a separating and transport device (9), **characterized in that** a cross-sectional constriction (5) is provided in the transition area (4) from the bulk container (2) to the conveying device (3), and that the bulk container (2) is designed as a separate component which can be coupled to at least the conveying device (3).

2. Device according to claim 1, **characterized in that** a preferably transparent partition (6) with a through opening (5) for the cable grommets is provided in the area of the conveying device (3) between the bulk container (2) and conveying device (3).

3. Device according to claim 1 or 2, **characterized in that** the cross-sectional constriction (5) or through opening is located below the maximum possible filling height for cable grommets in the bulk container (2).

4. Device according to claim 3, **characterized in that** the cross-sectional constriction (5) or through opening is located just above the bottom or the deepest section of the bulk container (2), preferably wherein the lower edge of the through opening is located at the bottom of the bulk container (2).

5. Device according to at least one of claims 2 to 4, **characterized in that** the bulk container (2) forms a structural unit with at least the conveying device (3), preferably additionally with the separating and transport device (9).

6. Device according to one of claims 1 to 5, **characterized in that** the through opening (5) is designed to be closable.

7. Device according to at least one of claims 1 to 6, **characterized in that** the conveying device (3) comprises a continuous, ring-shaped conveying means (7) projecting into the bulk container (2) and receiving means (8) for receiving the cable grommets, wherein the receiving means (8) are arranged on the conveying means (7) on the inner side of said ring.

8. Device according to claim 7, **characterized by** at least one roller, which is arranged on the inner side of the ring formed by the conveying means (7) and about which the conveying means (7) is guided.

9. Device according to claim 7 or 8, **characterized by** a section of the separating and transport device (9) projecting horizontally or obliquely into the interior of said ring of the conveying means (7).

## Revendications

1. Dispositif de séparation et de transport de passe-câbles pour séparer et transporter des passe-câbles vers un outil de montage pour monter les passe-câbles séparés sur le câble, comprenant un récipient de décharge (2) pour recevoir une pluralité de passe-câbles individuels et un agencement de transport (3) pour transporter les passe-câbles individuels se trouvant dans le récipient de décharge (2) vers un dispositif de séparation et de transport (9), **caractérisé en ce que** dans la zone de transition (4) entre le récipient de décharge (2) et l'agencement de transport (3), il est prévu un rétrécissement transversal (5) et que le récipient de décharge (2) est conçu comme composante séparée et pouvant être reliée au moins au agencement de transport (3).

2. Dispositif selon la revendication 1, **caractérisé en ce qu'**une séparation (6) de préférence transparente avec une ouverture de passage (5) pour les passe-câbles est prévue au niveau du agencement de transport (3) entre le récipient de décharge (2) et l'agencement de transport (3).

3. Dispositif selon la revendication 1 ou 2, **caractérisé en ce que** le rétrécissement transversal (5), respectivement l'ouverture de passage, est situé(e) en-dessous de la hauteur de remplissage maximale possible des passe-câbles dans le récipient de décharge (2).

4. Dispositif selon la revendication 3, **caractérisé en ce que** le rétrécissement transversal (5), respectivement l'ouverture de passage, est situé(e) juste au-dessus du fond, respectivement du tronçon le plus profond du récipient de décharge (2), dans lequel de préférence, le bord inférieur de l'ouverture de passage est situé sur le fond du récipient de décharge (2).

5. Dispositif selon au moins l'une des revendications 2 à 4, **caractérisé en ce que** le récipient de décharge (2) forme une unité de construction avec au moins l'agencement de transport (3), de préférence en plus avec le dispositif de séparation et de transport (9).

6. Dispositif selon au moins l'une des revendications 1 à 5, **caractérisé en ce que** l'ouverture de passage (5) est conçue en pouvant être fermée.

7. Dispositif selon au moins l'une des revendications 1 à 6, **caractérisé en ce que** l'agencement de transport (3) comprend un moyen de transport (7) et moyen de réception (8) sans fin, annulaire et faisant saillie dans le récipient de décharge (2) pour recevoir les passe-câbles, dans lequel les moyens de réception (8) sont disposés sur la face intérieure dudit anneau sur le moyen de transport (7) .

8. Dispositif selon la revendication 7, **caractérisé par** au moins un rouleau disposé sur la face intérieure de l'anneau formé par le moyen de transport (7) autour duquel le moyen de transport (7) est dirigé.

9. Dispositif selon la revendication 7 ou 8, **caractérisé par** un tronçon du dispositif de séparation et de transport (9) horizontal ou en biais faisant saillie à l'intérieur dudit anneau du moyen de transport (7).
